# EUROPÄISCHE PATENTSCHRIFT

(11) **EP 1 239 125 B1**
(45) Veröffentlichungstag und Bekanntmachung des Hinweises auf die Patenterteilung: **14.06.2006**
(21) Anmeldenummer: 02003390.8
(22) Anmeldetag: 14.02.2002
(51) Int. Cl.: F01M 11/00, F02B 77/13

(54) **Einrichtung zum Lagern eines ersten Bauteils, insbesondere einer Ölwanne, an einem zweiten Bauteil, insbesondere einem Motorblock einer Brennkraftmaschine**
Device for mounting a first component, in particular an oil pan, on a second component, in particular an engine block of an internal combustion engine
Dispositif pour le montage d'un premier élément, en particulier un carter d'huile, sur un deuxième élément, en particulier un bloc cylindre de moteur à combustion

(30) Priorität: 05.03.2001 DE 10110532
(43) Veröffentlichungstag der Anmeldung: 11.09.2002
(73) Patentinhaber: Carl Freudenberg KG, 69469 Weinheim (DE)
(72) Erfinder: Claudet, Dominique, 52200 Saints Geosmes (FR); Jeanne, Olivier, 87200 St Junien (FR)

(56) Entgegenhaltungen:
- EP-A- 0 921 298
- DE-A- 2 638 982
- DE-A- 3 020 773
- DE-A- 19 902 817
- FR-A- 2 357 742
- FR-A- 2 782 742
- FR-A- 2 812 909
- JP-A- 1 207 574
- JP-A- 8 277 885

## Beschreibung

Die vorliegende Erfindung betrifft eine Einrichtung zum Lagern eines ersten Bauteils, insbesondere einer Ölwanne, an einem zweiten Bauteil, insbesondere einem Motorblock einer Brennkraftmaschine.

### Stand der Technik

Derartige Einrichtung werden bei Kraftfahrzeugmotoren seit langem verwendet. Regelmäßig wird dabei die Ölwanne an dem Motorblock über Schrauben festgelegt, wobei zwischen dem Rand der Ölwanne und dem Motorblock eine Dichtung eingelegt ist. Eine derartige Befestigung der Ölwanne an dem Motorblock hat zur Folge, dass die bei dem Betrieb der Brennkraftmaschine auftretenden Schwingungen auf die Ölwanne übertragen werden. Dies führt nicht nur zu einer hohen Belastung der die Ölwanne mit dem Motorblock verbindenden Schrauben - eine entsprechend große Anzahl von entsprechend dimensionierten Schrauben ist erforderlich, um die Ölwanne zuverlässig mit dem Motorblock zu verbinden. Darüber hinaus führt die Übertragung der Vibrationen auf die Ölwanne zu einer Verschlechterung des akustischen Verhaltens der Brennkraftmaschine.

Aus der Schrift DE-OS 37 12 052 ist eine Einrichtung zur Befestigung der Ölwanne an dem Block einer Brennkraftmaschine bekannt, die einen an einer Fußschiene umlaufend ausgebildeten, leistenförmigen Sims aufweist, an welchen die Ölwanne mit einer korrespondierend umlaufenden Anschlusskante dicht anschließbar ist. Eine Verringerung der Übertragung von Vibrationen von der Brennkraftmaschine auf die Ölwanne kann mit dieser Einrichtung, bei der die Ölwanne direkt an dem Motorblock anliegt, nicht erreicht werden.

Weiterhin ist es bekannt, im Bereich der Anlage von Ölwanne und Motorblock Gummielemente vorzusehen, wobei Ölwanne und Gummielement über Schrauben mit dem Motorblock verspannt sind.

Es hat sich jedoch gezeigt, dass auch hierdurch keine Verringerung der Übertragung von Vibrationen des Motors auf die Ölwanne in dem gewünschten Maß erreicht wird.

Ein Gegenstand gemäss Anspruch 1, erster Teil ist aus der FR-A-2 812 909 (Fig. 3) bekannt.

### Darstellung der Erfindung

Der vorliegenden Erfindung liegt die Aufgabe zugrunde, eine Einrichtung zum Lagern eines ersten Bauteils, insbesondere einer Ölwanne, an einem zweiten Bauteil, insbesondere einem Motorblock einer Brennkraftmaschine anzugeben, bei der die Übertragung von Vibrationen des zweiten Bauteils auf das erste Bauteil vermindert wird.

Diese Aufgabe wird gemäß der vorliegenden Erfindung bei einer gattungsgemäßen Einrichtung gelöst durch die Merkmale gemäss Anspruch 1.

Durch die erfindungsgemäße Gestaltung kann eine erhebliche Reduktion der Übertragung von Vibrationen vom Motor auf die Ölwanne erreicht werden. Dies ermöglicht nicht nur die Anzahl der zweiten Verbindungsmittel zur reduzieren, sondern verbessert auch den akustischen Einfluss der Ölwanne. Darüber hinaus ist es mit der vorliegenden Erfindung möglich, eine akustische Entkopplung zu erzielen, welche bereits bei sehr tiefen Frequenzen, selbst bei Frequenzen kleiner als 180 Hz, einsetzt. Schließlich ermöglicht die vorliegende Erfindung nicht nur eine Lagerung des ersten Bauteils an dem zweiten Bauteil, sondern auch eine Abdichtung der beiden Bauteile gegeneinander.

Gemäß einer vorteilhaften Weiterbildung der Erfindung ist vorgesehen, dass erster und / oder zweiter Stützkörper im Wesentlichen steif ausgebildet sind und insbesondere aus Metall bestehen. Hierdurch kann insbesondere eine zuverlässige Festlegung und Abdichtung der erfindungsgemäßen Einrichtung an dem ersten Bauteil beziehungsweise dem zweiten Bauteil erreicht werden.

Weiterhin hat es sich als vorteilhaft erwiesen, wenn erster und / oder zweiter Stützkörper als umlaufender Körper ausgebildet sind.

Vorteilhafterweise ist weiterhin vorgesehen, dass der insbesondere aus Elastomer bestehende elastische Körper fest mit erstem und zweitem Stützkörper verbunden ist. Auf diese Weise können die statischen Lagerbeziehungsweise Haltekräfte zwischen erstem und zweitem Stützkörper übertragen werden. Dabei wird aufgrund der elastischen Eigenschaften des elastischen Körpers einer Übertragung von Vibrationen zwischen den beiden Stützkörpern und somit zwischen erstem Bauteil / Ölwanne und zweitem Bauteil / Brennkraftmaschine entgegengewirkt.

Eine gute Abdichtung wird dadurch erreicht, dass im Bereich der Anlagefläche von erstem Stützkörper zum ersten Bauteil eine oder mehrere Dichtlippen vorgesehen sind, die insbesondere einstückig mit dem elastischen Körper ausgebildet sind. Dabei hat es sich als vorteilhaft erwiesen, an dieser Stelle zwei Dichtlippen vorzusehen. Durch diese Gestaltung wird auch eine Trennung der Funktionen erreicht. Die Dichtlippe dichtet den ersten Stützkörper gegenüber dem ersten Bauteil ab und wird bei der Montage der erfindungsgemäßen Einrichtung zur Erzielung einer guten Abdichtung elastisch verformt. Der elastische Körper hingegen, welcher den ersten und zweiten Stützkörper verbindet, wird bei der Montag der erfindungsgemäßen Einrichtung nicht verformt und ermöglicht daher eine verbesserte Entkopplung beziehungsweise Schwingungsisolation zwischen erstem und zweitem Bauteil und dies unabhängig von irgendwelchen Schraubenkräften.

Alternativ ist vorgesehen, dass im Bereich der Anlagefläche vom zweiten Stützkörper zum zweiten Bauteil eine oder mehrere Dichtlippen vorgesehen sind, die insbesondere einstückig mit dem elastischen Körper ausgebildet sind. Hier hat es sich als hinreichend gezeigt, eine einzige Dichtlippe vorzusehen, welche am inneren Rand des zweiten Stützkörpers ausgebildet ist. Durch die einstückige Gestaltung des elastischen Körpers mit den Dichtlippen wird die Herstellung vereinfacht.

Bei einer besonders vorteilhaften Ausgestaltung der Erfindung ist es vorgesehen, dass der erste Stützkörper winklig ausgebildet ist und einen Verbindungsabschnitt, der sich im Wesentlichen senkrecht zur Dichtungsebene erstreckt, sowie einen Stützabschnitt aufweist, der sich im Wesentlichen parallel zur Dichtungsebene erstreckt. Mit Dichtungsebene ist dabei die Ebene der Anlagefläche zwischen zweitem Bauteil und zweitem Stützkörper gemeint. Durch diese Gestaltung des ersten Stützkörpers wird eine besonders hohe Stabilität der erfindungsgemäßen Einrichtung aber auch eine zuverlässige Isolation der Ölwanne gegenüber dem Motorblock erreicht.

Eine zuverlässige und kostengünstig herstellbare Verbindung zwischen erstem Stützkörper und erstem Bauteil kann dadurch erreicht werden, dass die ersten Verbindungsmittel als Laschen ausgebildet sind, welche in korrespondierende Ausnehmungen des ersten Bauteils, insbesondere der Ölwanne, einführbar sind.

Gemäß einer Weiterbildung dieses Erfindungsgedankens ist vorgesehen, dass das erste Bauteil, insbesondere die Ölwanne, und der erste Stützkörper durch Umbiegen der Laschen miteinander fest verbindbar sind, wodurch eine formschlüssige Verbindung zwischen Ölwanne und erstem Stützkörper erreicht werden kann.

Vorteilhafterweise sind die Laschen an dem ersten Stützkörper, insbesondere dessen Verbindungsabschnitt, ausgebildet.

Die Montage wird dadurch erleichtert, dass die Laschen an der Biegestelle einen Abschnitt mit verringertem Querschnitt aufweisen. Dies ermöglicht es die zum Umbiegen der Laschen erforderlichen Biegekräfte zu reduzieren.

Gemäß einer besonders vorteilhaften Ausgestaltung der Erfindung sind Ausnehmungen vorgesehen, welche sich durch den zweiten Stützkörper und wenigstens einen Teil des elastischen Körpers erstrecken. Dies hat den Vorteil, dass die Steifigkeit des elastischen Körpers angepasst werden kann, um die Übertragung von Schwingungen des Motorblocks auf die Ölwanne zu verringern. Insbesondere kann durch die Anpassung der Steifigkeit des elastischen Körpers eine Schwingungsentkopplung in dem gewünschten Frequenzbereich erreicht werden. Ein weiterer Vorteil der Ausnehmungen ist, dass das Gewicht der erfindungsgemäßen Einrichtung reduziert wird.

Gemäß einer Weiterbildung dieses Erfindungsgedankens ist vorgesehen, dass die Ausnehmungen zum Motorblock hin offen und gegenüber dem von der Ölwanne umschlossenen Raum durch den elastischen Körper abgedichtet sind.

Eine weitere Verbesserung wird dadurch erreicht, dass die Ausnehmungen derart ausgebildet sind, dass durch die Ausnehmungen ein Werkzeug einführbar ist, um den ersten Stützkörper abzustützen. Dies ist insbesondere bei der Montage von Vorteil, da beim Verbinden des ersten Stützkörpers mit der Ölwanne (erstes Bauteil) ein Verbiegen des ersten Stützkörpers vermieden werden kann. Dies gilt insbesondere bei der erfindungsgemäßen Gestaltung, bei der der erste Stützkörper Laschen aufweist, welche zum Verbinden von Ölwanne und erstem Stützkörper umgebogen werden.

Eine besonders gute Abstützung des ersten Stützkörpers bei der Montage kann dadurch erreicht werden, dass wenigstens einige der Ausnehmungen benachbart zu den ersten Verbindungsmitteln angeordnet sind.

Weiterhin ist erfindungsgemäß vorgesehen, dass der zweite Stützkörper Verbindungsöffnungen aufweist, durch die die Verbindungsmittel zum Verbinden mit dem ersten Bauteil durchführbar sind. Als zweite Verbindungsmittel können insbesondere Schrauben vorgesehen werden, welche in den Motorblock eingeschraubt werden.

Die vorliegende Erfindung bezieht sich darüber hinaus auf eine vormontierte Ölwanneneinheit, welche eine Ölwanne aufweist, die mit einer Einrichtung gemäß der vorhergehend beschriebenen Art verbunden ist. Eine solche vormontierte Ölwanneneinheit erleichtert die Montage und verkürzt die Montagezeit bei der Fertigstellung des Automobils.

Gemäß einer Weiterbildung dieses Erfindungsgedankens ist vorgesehen, dass der erste Stützkörper ein Verbindungsflansch der Ölwanne ist.

### Kurzbeschreibung der Zeichnung

Ein Ausführungsbeispiel der Erfindung ist nachfolgend mit Bezug auf die Zeichnung beschrieben.

Es zeigen:
- Fig. 1: eine Draufsicht auf eine erfindungsgemäße Einrichtung,
- Fig. 2: eine Explosionsdarstellung einer erfindungsgemäßen Einrichtung,
- Fig. 3: einen Schnitt durch eine erfindungsgemäße Einrichtung entlang der Linie A-A in Fig. 1,
- Fig. 4: einen Schnitt durch eine erfindungsgemäße Einrichtung entlang der Linie B-B in Fig. 1,
- Fig. 5: einen Schnitt durch eine erfindungsgemäße Einrichtung entlang der Linie C-C in Fig. 1,
- Fig. 6: einen Schnitt durch eine erfindungsgemäße Einrichtung entlang der Linie D-D in Fig. 1 und
- Fig. 7: einen Schnitt durch eine erfindungsgemäße Einrichtung entlang der Linie E-E in Fig. 1.

### Ausführung der Erfindung

In den Figuren ist eine Einrichtung 1 zum Lagern eines als eine Ölwanne ausgebildeten ersten Bauteils an einem als den Motorblock einer Brennkraftmaschine ausgebildeten zweiten Bauteil dargestellt. Dabei ist in den Figuren lediglich die Einrichtung 1, nicht jedoch das erste Bauteil (Ölwanne) und das zweite Bauteil (Motorblock) dargestellt.

Die Einrichtung 1 weist einen ersten Stützkörper 2 und zweiten Stützkörper 3 auf. Der erste Stützkörper 2 kann über weiter unten näher beschriebene erste Verbindungsmittel an dem ersten Bauteil festgelegt werden. Der zweite Stützkörper 3 kann über nicht dargestellte zweite Verbindungsmittel an dem zweiten Bauteil festgelegt werden.

Die erfindungsgemäße Einrichtung weist weiterhin einen elastischen Körper 4 auf, welcher den ersten und zweiten Stützkörper 2, 3 flüssigkeitsdicht verbindet und den ersten Stützkörper 2 elastisch bewegbar an dem zweiten Stützkörper 3 festlegt.

Der erste Stützkörper 2 und zweite Stützkörper 3 sind als steife Körper ausgebildet und bestehen aus Metall, vorzugsweise Stahl. Dabei sind erster und zweiter Stützkörper als umlaufende Körper ausgebildet entlang einem in sich geschlossenen Linienzug. Der aus Elastomer bestehende elastische Körper 4 ist, wie insbesondere aus den Fig. 3 bis 7 ersichtlich ist, fest mit erstem und zweitem Stützkörper 2, 3 verbunden. Lediglich in der Explosionsdarstellung von Fig. 2 sind erster Stützkörper 2, elastischer Körper 4 und zweiter Stützkörper 3 gesondert voneinander dargestellt, um den Aufbau der erfindungsgemäßen Einrichtung besser darstellen zu können. Die feste Verbindung der elastischen Körpers 4 mit dem ersten Stützkörper 2 und dem zweiten Stützkörper 3 wird dadurch erreicht, dass der elastische Körper 4 durch Anvulkanisieren mit dem ersten Stützkörper 2 und dem zweiten Stützkörper 3 dauerfest verbunden ist. Somit bilden beim fertigen Produkt erster Stützkörper 2, zweiter Stützkörper 3 und elastischer Körper 4 eine Einheit.

Anders als in den Figuren dargestellt, kann der erste Stützkörper auch als ein Verbindungsflansch der Ölwanne ausgebildet sein. Dieser kann insbesondere durch einen umgebogenen Rand der Ölwanne erzeugt werden. Bei dieser Ausgestaltung wird der elastische Körper 4 vorteilhafterweise durch Anvulkanisieren direkt mit dm Verbindungsflansch verbunden.

Wie insbesondere aus den Fig. 3 bis 7 ersichtlich ist, ist im Bereich der Anlagefläche 5 von erstem Stützkörper 2 zum ersten Bauteil ein oder mehrere Dichtlippen 6 vorgesehen. Bei den in den Figuren dargestellten Ausführungsformen sind dabei zwei Dichtlippen 6, 6' ausgebildet. Die Dichtlippen bestehen wie der elastische Körper 4 aus Elastomer und sind einstückig mit diesem ausgebildet.

Im Bereich der Anlagefläche 7 von zweitem Stützkörper 3 zum zweiten Bauteil können gleichfalls ein oder mehrere Dichtlippen 8 vorgesehen werden, wobei die in der Zeichnung dargestellte Ausführungsform nur eine einzige Dichtlippe 8 aufweist. Dabei ist die Dichtlippe 8 an dem inneren Rand des zweiten Stützkörpers 3 angeordnet und steht elastisch verformbar über die Anlagefläche 7 vor. Auch die Dichtlippe 8 ist einstückig mit dem elastischen Körper 4 ausgebildet. Entsprechend können die Dichtlippe 8, der elastische Körper 4 und die Dichtlippen 6, 6' besonders kostengünstig in einem einzigen Arbeitsgang hergestellt werden.

Der erste Stützkörper 2 winklig ausgebildet und weist einen Verbindungsabschnitt 9, der sich im Wesentlichen senkrecht zur Dichtungsebene erstreckt, sowie einen Stützabschnitt 10 auf, welcher sich im Wesentlichen parallel zur Dichtungsebene erstreckt. Vorliegend schließen Verbindungsabschnitt 9 und Stützabschnitt 10 einen Winkel von etwa 90° ein. Dabei weist der Verbindungsabschnitt 9 zum ersten Bauteil hin.

Insbesondere in den Fig. 2 und 4 lässt sich erkennen, wie erfindungsgemäß die ersten Verbindungsmittel 11 näher ausgestaltet sind. Bei den Verbindungsmitteln 11 handelt es sich bei den in den Figuren dargestellten Ausführungsform um Laschen, welche in korrespondierende Ausnehmungen der Ölwanne eingeführt werden können. Dabei erfolgt eine Verbindung zwischen erstem Bauteil und erstem Stützkörper 2 durch Umbiegen der Laschen nach dem Einführen in die korrespondierende Ausnehmungen des ersten Bauteils. Dabei sind die Laschen 11 an dem Verbindungsabschnitt 9 des ersten Stützkörpers 2 ausgebildet. Bei den Laschen 11 handelt es sich um vorstehende Abschnitte des aus Metall gefertigten Verbindungsabschnitt 9. Um das Umbiegen der Laschen zu erleichtern, kann vorgesehen sein, dass die Laschen 11 an der Biegestelle 12 einen Abschnitt mit verringertem Querschnitt aufweisen. Dies ist in Fig. 4 jedoch nicht dargestellt.

Weiterhin sind erfindungsgemäß Ausnehmungen 13 vorgesehen, welche sich durch den zweiten Stützkörper 3 und wenigstens einen Teil des elastischen Körpers 4 erstrecken. Bei der in den Figuren dargestellten Ausführungsform sind die Ausnehmungen 13 zum Motorblock hin offen ausgebildet, jedoch gegenüber dem von der Ölwanne umschlossenen Raum durch den elastischen Körper 4 und die Dichtlippen 6, 6', 8 abgedichtet. Durch die Ausnehmungen in dem elastischen Körper 4 kann dessen Steifigkeit gezielt beeinflusst werden. Entsprechend kann die Elastizität zwischen erstem Stützkörper 2 und zweitem Stützkörper 3 durch die Ausnehmungen 13 auf das gewünschte Maß eingestellt werden, um insbesondere die Übertragung von Vibrationen zwischen Motorblock und Ölwanne zu verringern und um eine akustische Entkopplung in dem gewünschten Frequenzbereich zu erreichen.

Die Ausnehmungen 13 sind darüber hinaus derart ausgebildet, dass durch die Ausnehmungen 13 ein Werkzeug einführbar ist, um den ersten Stützkörper 2 abzustützen. Hierzu sind einige der Ausnehmungen 13 jeweils benachbart zu den als Laschen ausgebildeten ersten Verbindungsmitteln 11 angeordnet. Beim Verbinden der erfindungsgemäßen Einrichtung 1 mit der Ölwanne (erstes Bauteil) werden die Verbindungsmittel 11 in die korrespondierenden Ausnehmungen der Ölwanne eingeführt. Beim Umbiegen der Laschen 11 wird durch die Ausnehmungen 13 ein Werkzeug eingeführt, welches sich an dem ersten Stützkörper 2, insbesondere dem Stützabschnitt 10 abstützt und die bei Umbiegen der Laschen 11 auftretenden Kräfte ganz oder teilweise aufnimmt, so dass insbesondere eine unzulässige Deformation des zweiten Stützkörpers 3 vermieden werden kann.

Weiterhin sind in dem zweiten Stützkörper 3 Verbindungsöffnungen 14 vorgesehen, durch die die zweiten Verbindungsmittel zum Verbinden mit dem Motorblock (zweites Bauteil) durchführbar sind. Als Verbindungsmittel können insbesondere Schrauben verwendet werden, die durch die Verbindungsöffnungen 14 in den Motorblock eingeschraubt werden. Um dies zu erleichtern, springt der erste Stützkörper 2 in dem Bereich, in dem die Verbindungsöffnungen 14 angeordnet sind, zurück und ist um die Verbindungsöffnung 14 herum geführt. Bei der in Figuren dargestellten Ausführungsformen weist die Einrichtung 1 acht Verbindungsöffnungen 14 sowie siebenundfünfzig Ausnehmungen 13 auf, welche über den Umfang der Einrichtung 1 verteilt angeordnet sind.

Darüber hinaus weist der zweite Stützkörper 3 einen umgebogenen Rand 15 auf, welcher an der Außenseite des zweiten Stützkörpers 3 umlaufend angeordnet ist. Dabei weist der umgebogene Rand 15, welcher sich in etwa senkrecht zur Anlagefläche 7 erstreckt, weg vom zweiten Bauteil.

Die Ausnehmungen 13 sind auch bei der Herstellung der erfindungsgemäßen Einrichtung 1 von Bedeutung. Bei der Herstellung werden nämlich erster und zweiter Stützkörper in eine Form eingelegt, wobei Haltezapfen vorgesehen sind, welche sich durch die in dem zweiten Stützkörper 3 ausgebildeten Ausnehmungen 13 erstrecken. Durch diese Haltezapfen wird der erste Stützkörper 2 im gewünschten Abstand vom zweiten Stützkörper 3 gehalten. Darauf wird Elastomer in die Form eingebracht, um den elastischen Körper 4 und die Dichtlippen 6, 6' und 8 zu formen. Dort, wo die Haltezapfen angeordnet sind, bleiben beim Herausnehmen der erfindungsgemäßen Einrichtung 1 aus der Form die Ausnehmungen 13 zurück.

## Patentansprüche

1. Einrichtung (1) zum Lagern eines ersten Bauteils, insbesondere einer Ölwanne, an einem zweiten Bauteil, insbesondere einem Motorblock einer Brennkraftmaschine, umfassend einen ersten Stützkörper (2) welcher über erste Verbindungsmittel (11) an dem ersten Bauteil festlegbar oder festgelegt ist, einen zweiten Stützkörper (3), welcher über zweite Verbindungsmittel an dem zweiten Bauteil festlegbar ist und welcher von dem ersten Stützkörper (2) beabstandet ist, und einen elastischen Körper (4), welcher ersten und zweiten Stützkörper (2, 3) flüssigkeitsdicht verbindet und den ersten Stützkörper (2) an dem zweiten Stützkörper (3) elastisch bewegbar festlegt, **dadurch gekennzeichnet, dass** eine Anlagefläche am ersten Stützkörper vorgesehen ist und dass im Bereich der Anlagefläche (5) von dem ersten Stützkörper (2) zum ersten Bauteil eine oder mehrere Dichtlippen (6, 6') und/oder eine Anlagefläche am zweiten Stützkörper vorgesehen ist und dass im Bereich der Anlagefläche (7) von dem zweiten Stützkörper (3) zum zweiten Bauteil eine oder mehrere Dichtlippen (8) vorgesehen sind.

2. Einrichtung nach Anspruch 1, **dadurch gekennzeichnet, dass** erster und/oder zweiter Stützkörper (2, 3) im wesentlichen steif ausgebildet sind und insb. aus Metall bestehen.

3. Einrichtung nach Anspruch 1 oder 2, **dadurch gekennzeichnet, dass** erster und / oder zweiter Stützkörper (2, 3) als umlaufende Körper ausgebildet sind.

4. Einrichtung nach einem der Ansprüche 1 bis 3, **dadurch gekennzeichnet, dass** der insbesondere aus Elastomer bestehende elastische Körper (4) fest mit erstem und zweitem Stützkörper (2, 3) verbunden ist.

5. Einrichtung nach einem der Ansprüche 1 bis 4, **dadurch gekennzeichnet, dass** die eine oder mehrere in dem Bereich der Anlagefläche (5) von dem ersten Stützkörper (2) zum ersten Bauteil vorgesehenen Dichtlippen (6, 6') einstückig mit dem elastischen Körper (4) ausgebildet sind.

6. Einrichtung nach einem der Ansprüche 1 bis 5, **dadurch gekennzeichnet, dass** die eine oder mehrere in dem Bereich der Anlagefläche (7) von dem zweiten Stützkörper (3) zum zweiten Bauteil vorgesehenen Dichtlippen (8) einstückig mit dem elastischen Körper (4) ausgebildet sind.

7. Einrichtung nach einem der Ansprüche 1 bis 6, **dadurch gekennzeichnet, dass** der erste Stützkörper (2) winklig ausgebildet ist und einen Verbindungsabschnitt (9), der sich im Wesentlichen senkrecht zur Dichtungsebene erstreckt sowie einen Stützabschnitt (10) aufweist, der sich im Wesentlichen parallel zur Dichtungsebene erstreckt.

8. Einrichtung nach einem der Ansprüche 1 bis 7, **dadurch gekennzeichnet, dass** die ersten Verbindungsmittel (11) als Laschen ausgebildet sind, welche in korrespondierende Ausnehmungen des ersten Bauteils, insbesondere der Ölwanne, einführbar sind.

9. Einrichtung nach Anspruch 8, **dadurch gekennzeichnet, dass** das erste Bauteil, insbesondere die Ölwanne und der erste Stützkörper (2) durch Umbiegen der Laschen (11) miteinander fest verbindbar sind.

10. Einrichtung nach Anspruch 8 oder 9, **dadurch gekennzeichnet, dass** die Laschen (11) an dem ersten Stützkörper (2), insbesondere dessen Verbindungsabschnitt, ausgebildet sind.

11. Einrichtung nach einem der Ansprüche 8 bis 10, **dadurch gekennzeichnet, dass** die Laschen (11) an der Biegestelle (12) einen Abschnitt mit verringertem Querschnitt aufweisen.

12. Einrichtung nach einem der Ansprüche 1 bis 11, **dadurch gekennzeichnet, dass** Ausnehmungen (13) vorgesehen sind, welche sich durch den zweiten Stützkörper (3) und wenigstens einen Teil des elastischen Körpers (4) erstrecken.

13. Einrichtung nach Anspruch 12, **dadurch gekennzeichnet, dass** die Ausnehmungen (13) zum Motorblock hin offen und gegenüber dem von der Ölwanne umschlossenen Raum durch den elastischen Körper (4) abgedichtet sind.

14. Einrichtung nach Anspruch 12 oder 13, **dadurch gekennzeichnet, dass** die Ausnehmungen (13) derart ausgebildet sind, dass durch die Ausnehmungen (13) ein Werkzeug einführbar ist, um den ersten Stützkörper (2) abzustützen.

15. Einrichtung nach einem der Ansprüche 12 bis 14, **dadurch gekennzeichnet, dass** wenigstens einige der Ausnehmungen (13) benachbart zu den ersten Verbindungsmitteln (11) angeordnet sind.

16. Einrichtung nach einem der Ansprüche 1 bis 15, **dadurch gekennzeichnet, dass** der zweite Stützkörper (3) Verbindungsöffnungen (14) aufweist, durch die die zweiten Verbindungsmittel zum Verbinden mit dem zweiten Bauteil durchführbar sind.

17. Vormontierte Ölwanneneinheit, welche eine Ölwanne aufweist, die mit einer Einrichtung (1) gemäß einem der vorhergehenden Ansprüche verbunden ist.

18. Vormontierte Ölwanneneinheit nach Anspruch 17, **dadurch gekennzeichnet, dass** der erste Stützkörper ein Verbindungsflansch der Ölwanne ist.

## Claims

1. Device (1) for mounting a first component, in particular an oil pan, on a second component, in particular an engine block of an internal combustion engine, comprising a first supporting body (2) which can be or is fixed to the first component by a first connecting means (11), a second supporting body (3) which can be fixed to the second component by a second connecting means and is spaced apart from the first supporting body (2), and an elastic body (4) which connects the first and second supporting bodies (2, 3) in a fluid-tight manner and fixes the first supporting body (2) to the second supporting body (3) in an elastically moveable manner, **characterized in that** a contact face is provided on the first supporting body and **in that** one or more sealing lips (6, 6') are provided in the region of the contact face (5) from the first supporting body (2) to the first component and/or a contact face is provided on the second supporting body and **in that** one or more sealing lips (8) are provided in the region of the contact face (7) from the second supporting body (3) to the second component.

2. Device according to Claim 1, **characterized in that** the first and/or second supporting bodies (2, 3) are of substantially stiff design and are composed in particular of metal.

3. Device according to Claim 1 or 2, **characterized in that** the first and/or second supporting bodies (2, 3) are formed as continuously encircling bodies.

4. Device according to one of Claims 1 to 3, **characterized in that** the elastic body (4), which is composed in particular of an elastomer, is fixedly connected to the first and second supporting bodies (2, 3).

5. Device according to one of Claims 1 to 4, **characterized** the one or more sealing lips (6, 6') which are provided in the region of the contact face (5) from the first supporting body (2) to the first component are formed in one piece with the elastic body (4).

6. Device according to one of Claims 1 to 5, **characterized in that** the one or more sealing lips (8) which are provided in the region of the contact face (7) from the second supporting body (3) to the second component are formed in one piece with the elastic body (4).

7. Device according to one of Claims 1 to 6, **characterized in that** the first supporting body (2) is of angular design and has a connecting section (9) which runs substantially perpendicular to the sealing plane and a supporting section (1) which runs substantially parallel to the sealing plane.

8. Device according to one of Claims 1 to 7, **characterized in that** the first connecting means (11) are formed as lugs which can be inserted into corresponding recesses in the first component, in particular in the oil pan.

9. Device according to Claim 8, **characterized in that** the first component, in particular the oil pan, and the first supporting body (2) can be fixedly connected to one another by bending the lugs (11).

10. Device according to Claim 8 or 9, **characterized in that** the lugs (11) are formed on the first supporting body (2), in particular on its connecting section.

11. Device according to one of Claims 8 to 10, **characterized in that** the lugs (11) have portion with a reduced cross section at the bending point (12).

12. Device according to one of Claims 1 to 11, **characterized in that** recesses (13) are provided which extend through the second supporting body (3) and at least part of the elastic body (4).

13. Device according to Claim 12, **characterized in that** the recesses (13) are open in the direction of the engine block and are sealed off from the space enclosed by the oil pan by means of the elastic body (4).

14. Device according to Claim 12 or 13, **characterized in that** the recesses (13) are formed in such a way that a tool can be inserted through the recesses (13) in order to support the first supporting body (2).

15. Device according to one of Claims 12 to 14, **characterized in that** at least some of the recesses (13) are arranged adjacent to the first connecting means (11).

16. Device according to one of Claims 1 to 15, **characterized in that** the second supporting body (3) has connection openings (14), through which the second connecting means can be guided for connection to the second component.

17. Pre-assembled oil pan unit having an oil pan which is connected to a device (1) according to one of the preceding claims.

18. Pre-assembled oil pan unit according to Claim 17, **characterized in that** the first supporting body is a connecting flange of the oil pan.

## Revendications

1. Dispositif (1) pour monter un premier composant, en particulier un carter d'huile, sur un deuxième composant, en particulier le bloc moteur d'un moteur à combustion interne, qui comprend un premier corps de soutien (2) qui peut être fixé ou qui est fixé par des premiers moyens de liaison (11) sur le premier composant, un deuxième corps de support (3) qui peut être fixé par des deuxièmes moyens de liaison sur le deuxième composant et qui est maintenu à distance du premier corps de support (2), ainsi qu'un corps élastique (4) qui relie le premier et le deuxième corps de support (2, 3) de manière étanche aux liquides et qui fixe le premier corps de support (2) sur le deuxième corps de support (3) de manière à ce qu'il puisse se déplacer élastiquement, **caractérisé en ce qu'**une surface de pose est prévue sur le premier corps de support et **en ce qu'**une ou plusieurs lèvres d'étanchéité (6, 6') sont prévues dans la zone de la surface de pose (5) du premier corps de support (2) sur le premier composant et/ou **en ce qu'**une surface de pose est prévue sur le deuxième corps de support et **en ce qu'**une ou plusieurs lèvres d'étanchéité (8) sont prévues dans la zone de la surface de pose (7) du deuxième corps de support (3) sur le deuxième composant.

2. Dispositif selon la revendication 1, **caractérisé en ce que** le premier et/ou le deuxième corps de support (2, 3) sont essentiellement rigides et sont en particulier réalisés en métal.

3. Dispositif selon les revendications 1 ou 2, **caractérisé en ce que** le premier et/ou le deuxième corps de support (2, 3) sont configurés comme corps périphériques.

4. Dispositif selon l'une des revendications 1 à 3, **caractérisé en ce que** le corps élastique (4) réalisé en particulier en élastomère est relié solidairement au premier et au deuxième corps de support (2, 3).

5. Dispositif selon l'une des revendications 1 à 4, **caractérisé en ce que** la ou les lèvres d'étanchéité (6, 6') prévues dans la partie de la surface de pose (5) du premier corps de support (2) sur le premier composant sont réalisées d'un seul tenant avec le corps élastique (4).

6. Dispositif selon l'une des revendications 1 à 5, **caractérisé en ce que** la ou les lèvres d'étanchéité (8) prévues dans la partie de la surface de pose (7) du deuxième corps de support (3) sur le deuxième composant sont réalisées d'un seul tenant avec le corps élastique (4).

7. Dispositif selon l'une des revendications 1 à 6, **caractérisé en ce que** le premier corps de support (2) est coudé et **en ce qu'**une partie de liaison (9) qui s'étend essentiellement à la perpendiculaire du plan du joint d'étanchéité et présente une partie de support (10) qui s'étend essentiellement parallèlement au plan du joint d'étanchéité.

8. Dispositif selon l'une des revendications 1 à 7, **caractérisé en ce que** les premiers moyens de liaison (11) sont configurés comme pattes qui peuvent être insérées dans des découpes correspondantes du premier composant et en particulier du carter d'huile.

9. Dispositif selon la revendication 8, **caractérisé en ce que** le premier composant, en particulier le carter d'huile, et le premier corps de support (2) peuvent être reliés solidairement l'un à l'autre en courbant les pattes (11).

10. Dispositif selon les revendications 8 ou 9, **caractérisé en ce que** les pattes (11) sont formées sur le premier corps de support (2) et en particulier dans sa partie de liaison.

11. Dispositif selon l'une des revendications 8 à 10, **caractérisé en ce que** sur les emplacements courbés (12), les pattes (11) présentent une partie de plus petite section transversale.

12. Dispositif selon l'une des revendications 1 à 11, **caractérisé en ce qu'**il présente des découpes (13) qui s'étendent à travers le deuxième corps de support (3) et au moins une partie du corps élastique (4).

13. Dispositif selon la revendication 12, **caractérisé en ce que** les découpes (13) sont ouvertes en direction du bloc moteur et sont rendues étanches par rapport à l'espace entouré par le carter d'huile par le corps élastique (4).

14. Dispositif selon les revendications 12 ou 13, **caractérisé en ce que** les découpes (13) sont configurées de manière à pouvoir insérer un outil dans les découpes (13) pour soutenir le premier corps de support (2).

15. Dispositif selon l'une des revendications 12 à 14, **caractérisé en ce qu'**au moins certaines des découpes (13) sont disposées à proximité des premiers moyens de liaison (11).

16. Dispositif selon l'une des revendications 1 à 15, **caractérisé en ce que** le deuxième corps de support (3) présente des ouvertures de liaison (14) par lesquelles les deuxièmes moyens de liaison peuvent être passés pour assurer la liaison avec le deuxième composant.

17. Unité prémontée de carter d'huile qui présente un carter d'huile relié à un dispositif (1) selon l'une des revendications précédentes.

18. Unité prémontée de carter d'huile selon la revendication 17, **caractérisée en ce que** le premier corps de support est une bride de liaison du carter d'huile.
